# EUROPÄISCHE PATENTSCHRIFT

(11) **EP 3 135 267 B1**
(45) Veröffentlichungstag und Bekanntmachung des Hinweises auf die Patenterteilung: **15.01.2020**
(21) Anmeldenummer: 16001673.9
(22) Anmeldetag: 29.07.2016
(51) Int. Cl.: A61H 9/00

(54) **LIEGEFLÄCHEN-FANGELEMENT FÜR AUFWASSERMASSAGEGERÄTE**
COUCH SURFACE CATCH ELEMENT FOR WATER MASSAGE DEVICES
ÉLEMENT D'ARRET DE SURFACES DE COUCHAGE POUR UN APPAREIL DE MASSAGE SUR EAU

(30) Priorität: 27.08.2015 DE 202015005975 U
(43) Veröffentlichungstag der Anmeldung: 01.03.2017
(73) Patentinhaber: Unbescheiden GmbH, 76532 Baden-Baden (DE)
(72) Erfinder: Unbescheiden, Heinrich, 76437 Rastatt (DE); Unbescheiden, Mark, 77830 Bühlertal (DE)
(74) Vertreter: Gallo, Wolfgang

(56) Entgegenhaltungen:
- WO-A1-90/15585
- WO-A1-95/28904
- CN-A- 103 349 604
- US-B1- 8 088 087

## Beschreibung

Die Erfindung betrifft ein Liegeflächen-Fangelement für Aufwassermassagegeräte.

Aufwassermassagegeräte haben eine Wanne, die oben durch eine flexible, eine Liegefläche für den Patienten bildende Abdeckung in Gestalt über die Wanne gespannten Folie oder dgl. abgedeckt ist, und im Inneren der Wanne befindet sich mindestens ein Düsenmechanismus mit mindestens einer aus einer Pumpe gespeisten Düse, von der aus ein Massagewasserstrahl zur trockenen Wasserstrahlmassage gegen die Unterseite der Liegefläche gerichtet werden kann.

Die Liegefläche muß notwendigerweise durch eine relativ dünne flexible und auch elastische Folie gebildet sein, damit die Wirkung des Massagestrahls auf den Körper des auf der Liegefläche liegenden Patienten möglichst ungedämpft übertragen werden kann. Die Flexibilität der die Liegefläche bildenden Folie ist auch deshalb von erheblicher Bedeutung, damit sich diese Folie wie eine zweite Haut an die Oberflächenkonturen des Körpers des Patienten anschmiegen kann, damit keine Hohlräume zwischen der Liegeflächenfolie und der Körperoberfläche des Patienten entstehen, welche die Übertragung der Massagewirkung des Massagewasserstrahls auf den Patientenkörper behindern würden.

Diese notwendige Flexibilität und Elastizität der Liegeflächenfolie hat natürlich unvermeidlich auch den Nachteil, dass sie bei punktförmiger Belastung insbesondere im Mittenbereich der Wanne sich ziemlich tief in das Wanneninnere hineindrücken läßt. Dies ist der Fall, wenn ein Patient beim Besteigen der Liegefläche sich auf diese setzt oder beim Verlassen der Liegefläche sich aufsetzt, wobei das Gesäß des Patienten dann sich etwa im Be reich der Wannenmitte befindet. Dann wird die Liegeflächenfolie lokal ziemlich tief in die Wanne hineingedrückt.

Dadurch besteht die Gefahr, dass der im Inneren befindliche Düsenmechanismus belastet und beschädigt werden kann.

Bei den üblichen Aufwassermassagegeräten besteht der Düsenmechanismus aus einem Düsenwagenmechanismus, der mindestens einen üblicherweise in Längsrichtung der Wanne im Wanneninneren mittels eines Antriebs beweglichen Düsenschlitten mit mindestens einer Düse aufweist. Diese Düse ist oft wiederum beweglich auf dem Düsenschlitten angeordnet, um eine seitwärtige Auslenkung oder ein seitwärtiges Schwenken der Düse zu ermöglichen, damit der Massagewasserstrahl nicht nur entlang der Wanne, sondern auch in Querrichtung bewegt werden kann. Gerade bei solchen Düsenwagenmechanismen mit beweglichem Düsenschlitten besteht die Gefahr, dass ein Patient sich auf der Liegefläche schon aufsetzt, um diese zu verlassen, während die Behandlung noch nicht vollständig abgeschlossen ist und dann gerade der bewegte Düsenschlitten sich unterhalb des vom Gesäß des Patienten niedergedrückten Bereichs befindet. Dann besteht die erhebliche Gefahr, dass der Düsenwagenmechanismus durch die nun auf ihn wirkende Belastung durch den Patienten in seiner Bewegung blockiert oder gehindert wird, was zur Beschädigung des Antriebs führen kann, und es besteht auch die Gefahr erheblicher Beschädigung der Düsenträgermechanik am Düsenschlitten und des Düsenschlittens selbst. Dann notwendige Reparaturen sind oftmals sehr aufwendig und entsprechend teuer.

Aus den Druckschriften US 8 088 087 D1, WO 95/28904, und WO 90/15585 sind jeweils Aufwassermassagegeräte nach dem Oberbegriff von Anspruch 1 bekannt. Bei diesen bekannten Aufwassermassagegeräten wird die Liegefläche für den Patienten aus einer Kombination aus einer wasserdichten Folie und einem unmittelbar darunter angeordneten Tragnetz gebildet.

Aufgabe der Erfindung ist es, eine Maßnahme zu finden, um diese Gefahr der Beschädigung des Düsenmechanismus bei einem Aufwassermassagegerät zu vermeiden.

Diese Aufgabe wird gemäß der Erfindung durch die im Anspruch 1 angeordnete Anordnung gelöst.

Vorteilhafte Ausführungsformen und Ausgestaltungen der Erfindung sind Gegenstand der Unteransprüche.

Erfindungsgemäß ist in die Wanne ein Liegeflächen-Fangelement eingebaut, das sich in einem solchen Abstand unterhalb der unbelasteten Liegefläche befindet, dass bei Belastung der Liegefläche mit einem darauf liegenden Patienten die dadurch örtlich etwas abgesenkte Liegefläche das Fangelement nicht berührt, und wobei das Fangelement so ausgebildet ist, dass es den Massagewasserstrahl zumindest nicht wesentlich behindert.

Zu diesem Zweck ist das Fangelement vorzugsweise gitterförmig oder netzförmig ausgebildet und kann flexibel, jedoch nicht dehnbar sein, damit es bei punktförmiger Belastung und Eindrückung der Liegeflächenfolie deren Absenkung in die Wanne hinein sicher begrenzt und ein darunter bewegter Düsenträgerschlitten oder generell ein darunter befindlicher Düsenmechnismus nicht beschädigt werden kann.

Die Erfindung hat auch Bedeutung, wenn, abweichend von der üblichen Praxis von Düsenmechanismen in Gestalt eines Düsenwagenmechanismus mit mindestens einem bewegten Düsenschlitten ein Düsenmechanismus mit stationär in der Wanne angeordneten Düsen vorgesehen wird, die dann natürlich, um den Massagewasserstrahl bewegen zu können, schwenkbar angeordnet und auch mit einem entsprechenden Schwenkantrieb ausgebildet sein werden und daher ebenfalls empfindlich sind.

Ein Ausführungsbeispiel der Erfindung ist in der anliegenden Zeichnung schematisch dargestellt.

Die Zeichnung zeigt im schematischen Längsschnitt ein Aufwassermassagegerät mit einem Liegeflächen-Fangelement nach der Erfindung.

Die Zeichnung zeigt im Längsschnitt die Wanne 1 eines Aufwassermassagegeräts mit Wannenboden 2 und oben auskragenden Seitenwänden 3.

Die Wanne ist oben durch eine darüber gespannte elastische Liegeflächenfolie 4 abgedeckt. Im Bereich des Wannenbodens 2 erkennt man einen schematisch angedeuteten Düsenschlittenmechanismus mit einer Führungsschiene 5 und einem Düsenträgerschlitten 6.

Wie man weiter erkennt, verläuft unterhalb der Liegeflächenfolie 4 ein Liegeflächen-Fangelement 7, das, wie auch die Liegeflächenfolie 4, im Bereich der Wannenränder befestigt ist.

Das Fangelement 7 kann als formstabiles oder flexibles, im wesentlichen aber nicht dehnbares Gitter oder als im wesentlichen nicht dehnbares Netz aus textilem oder anderem geeignetem Material ausgebildet sein, dessen Gitterdrähte oder Netzfäden möglichst dünn und dessen Gitter- oder Netzmaschen möglichst groß sind, um den Massagewasserstrahl so wenig wie möglich zu behindern, aber um trotzdem die notwendige Festigkeit zu gewährleisten, um das Gewicht einer sich aufsetzenden und die Liegeflächenfolie 4 eindrückenden Person sicher aufnehmen zu können.

Wie man in der Zeichnung leicht erkennt, ist das Fangelement 7 so angeordnet, dass es mit deutlichem Abstand unterhalb der Liegeflächenfolie verläuft, so dass auch bei Belastung der Liegeflächenfolie durch einen darauf liegenden Patienten und die dadurch bedingte Absenkung der Liegeflächenfolie diese noch einen ausreichenden Abstand vom Fangelement 7 hat, damit, auch wenn der Patient sich auf der Liegeflächenfolie etwas bewegt, keine Berührung der Liegeflächenfolie mit dem Fangelement 7 stattfindet. Gleichzeitig befindet sich das Fangelement in einer ausreichenden Höhe über dem Wannenboden, damit die Bewegung des sich darunter befindlichen Düsenträgerschlittens nicht behindert wird.

## Patentansprüche

1. Aufwassermassagegerät, umfassend eine Wanne und eine Pumpe, wobei die Wanne oben durch eine darüber gespannte, als Liegefläche für einen Patienten dienende Liegeflächenfolie (4) abgedeckt ist, und in deren Innerem sich ein Düsenmechanismus mit mindestens einer aus der Pumpe gespeisten Düse befindet, wobei innerhalb der Wanne unterhalb der Liegeflächenfolie (4), jedoch oberhalb des Düsenmechanismus, ein Liegeflächen-Fangelement (7) angeordnet ist, das mindestens im wesentlichen nicht dehnbar ist, **dadurch gekennzeichnet, dass** das Liegeflächen-Fangelement (7) sich in einem solchen Abstand unterhalb der unbelasteten Liegeflächenfolie (4) befindet, dass bei Belastung der Liegeflächenfolie (4) durch einen darauf liegenden Patienten die dadurch örtlich etwas abgesenkte Liegeflächenfolie (4) das Liegeflächen-Fangelement (7) nicht berührt, wobei das Fangelement (7) so ausgebildet ist, dass es den Massagewasserstrahl zumindest nicht wesentlich behindert.

2. Aufwassermassagegerät nach Anspruch 1, wobei das Liegeflächen-Fangelement (7) gitter- oder netzförmig ausgebildet ist.

3. Aufwassermassagegerät nach Anspruch 1, wobei das Liegeflächen-Fangelement (7) als formfestes Gitter ausgebildet ist.

4. Aufwassermassagegerät nach Anspruch 1, wobei das Liegeflächen-Fangelement (7) als flexibles, jedoch im wesentlichen nicht dehnbares Gitter ausgebildet ist.

5. Aufwassermassagegerät nach Anspruch 1, wobei das Liegeflächen-Fangelement (7) als im wesentlichen nicht dehnbares Netz aus vorzugsweise textilem Material gebildet ist.

6. Aufwassermassagegerät nach einem der Ansprüche 3 bis 5, wobei das Gitter oder Netz mit hinreichend zugfesten dünnen Gitterdrähten oder Netzfasern und großer Gitter- oder Netzmaschenweite ausgebildet ist.

7. Aufwassermassagegerät nach einem der Ansprüche 1 bis 6, wobei der Düsenmechanismus mindestens ein Düsenwagenmechanismus mit einem längs und/oder quer verfahrbaren, mindestens eine Düse tragenden Düsenschlitten ist.

8. Aufwassermassagegerät nach einem der Ansprüche 1 bis 6, wobei der Düsenmechanismus mindestens eine stationär in der Wanne angeordnete Düse aufweist.

9. Aufwassermassagegerät nach Anspruch 8, wobei die mindestens eine stationär angeordnete Düse zur Veränderung der Strahlrichtung des Wasserstrahls winkelbeweglich ist.

## Claims

1. A hydromassage device comprising a trough and a pump, the trough being on its top covered by a resting surface foil (4) stretched thereover and serving as a resting surface for a patient, and having in its interior a nozzle mechanism with at least one nozzle fed from the pump,
wherein a resting surface catching mechanism (7) that is at least substantially not stretchable, arranged within the trough and below the resting surface foil (4), but above the nozzle mechanism,
**characterised in that** the resting surface catching element (7) is located at such a distance below the unloaded resting surface foil (4) that, when the resting surface foil (4) is loaded by a patient resting thereupon, the resting surface foil (4), which is thereby slightly lowered locally, does not contact the resting surface catching element (7), the catching element (7) being configured in such a way that it does at least substantially not obstruct the massaging water jet.

2. The hydromassage device according to claim 1, wherein the resting surface catching element (7) is formed in a grid shape or net shape.

3. The hydromassage device according to claim 1, wherein the resting surface catching element (7) is formed as a dimensionally stable grid.

4. The hydromassage device according to claim 1, wherein the resting surface catching element (7) is formed as a flexible, but substantially not stretchable grid.

5. The hydromassage device according to claim 1, wherein the resting surface catching element (7) is formed as substantially not stretchable net preferably made of a textile material.

6. The hydromassage device according to any one of claims 3 to 5, wherein the grid or net is formed with sufficiently tension-proof, thin grid wires or net yarns and with large grid or net mesh widths.

7. The hydromassage device according to any one of claims 1 to 6, wherein the nozzle mechanism is at least one nozzle carriage mechanism having a nozzle carriage that can be displaced longitudinally and/or transversally and carries at least one nozzle.

8. The hydromassage device according to any one of claims 1 to 6, wherein the nozzle mechanism has at least one nozzle arranged stationarily in the trough.

9. The hydromassage device according to claim 8, wherein the at least one stationarily arranged nozzle can be angularly moved in order to change the jet direction of the water jet.

## Revendications

1. Dispositif d'hydromassage, comprenant une cuve et une pompe, la cuve étant recouverte au-dessus par une feuille de surface de repos (4) tendue sur celle-ci et servant de surface de repos pour un patient, à l'intérieur de la cuve se trouvant au moins un mécanisme de buse avec au moins une buse alimentée par la pompe,
dans lequel un élément capteur de surface de repos (7) est disposé à l'intérieur de la cuve, au-dessous de la feuille de surface de repos (4), mais au-dessus du mécanisme de buse, l'élément étant au moins essentiellement non extensible,
**caractérisé en ce que** l'élément capteur de surface de repos (7) se trouve dans une telle distance au-dessous de la feuille de surface de repos (4) non chargée que, lorsque la feuille de surface de repos (4) est chargée par un patient reposant sur celle-ci, la feuille de surface de repos (4), qui est ainsi légèrement abaissée localement, ne touche pas l'élément capteur de surface de repos (7), l'élément capteur (7) étant formé de telle manière qu'il n'obstrue pas au moins sensiblement le jet d'eau de massage.

2. Dispositif d'hydromassage selon la revendication 1, dans lequel l'élément capteur de surface de repos (7) est configuré sous forme de grille ou de filet.

3. Dispositif d'hydromassage selon la revendication 1, dans lequel l'élément capteur de surface de repos (7) est configuré sous forme de grille dimensionnellement stable.

4. Dispositif d'hydromassage selon la revendication 1, dans lequel l'élément capteur de surface de repos (7) est configuré sous forme de grille flexible, mais sensiblement non extensible.

5. Dispositif d'hydromassage selon la revendication 1, dans lequel l'élément capteur de surface de repos (7) est configuré sous forme de filet sensiblement non extensible, de préférence d'un matériau textile.

6. Dispositif d'hydromassage selon l'une quelconque des revendications 3 à 5, dans lequel la grille ou le filet est configuré(e) avec des fils de grille ou des fibres de filet suffisamment résistants à la tension et minces, et avec une grande taille de maillage de grille ou de filet.

7. Dispositif d'hydromassage selon l'une quelconque des revendications 1 à 6, dans lequel le mécanisme de buse est au moins un mécanisme de chariot porte-buse, avec un coulisseau porte-buse déplaçable longitudinalement et/ou transversalement et portant au moins une buse.

8. Dispositif d'hydromassage selon l'une quelconque des revendications 1 à 6, dans lequel le mécanisme de buse présente au moins une buse disposée de manière stationnaire dans la cuve.

9. Dispositif d'hydromassage selon la revendication 8, dans lequel l'au moins une buse disposée de manière stationnaire est mobile angulairement pour modifier la direction du jet d'eau.
